# EUROPÄISCHE PATENTSCHRIFT

(11) **EP 1 352 733 B1**
(45) Veröffentlichungstag und Bekanntmachung des Hinweises auf die Patenterteilung: **29.09.2004**
(21) Anmeldenummer: 03004407.7
(22) Anmeldetag: 28.07.2000
(51) Int. Cl.: B29C 65/10, B29B 13/02, B65B 51/20, B31B 3/64, B31B 1/74

(54) **Vorrichtung zum Beheizen von Verschlussklappen eines Kartonbehälters**
Device for heating the closing flaps of a cardboard box
Dispositif de chauffer les volets de fermeture d'un conteneur en carton

(30) Priorität: 31.07.1999 DE 19936150
(43) Veröffentlichungstag der Anmeldung: 15.10.2003
(62) Teilanmeldung aus: 00958325.3
(73) Patentinhaber: SIG Combibloc Systems GmbH, 52441 Linnich (DE)
(72) Erfinder: Mainz, Hans-Willi, 52525 Heinsberg (DE); Grützner, Toralf, 01279 Dresden (DE)
(74) Vertreter: COHAUSZ & FLORACK

(56) Entgegenhaltungen:
- EP-A- 0 661 211
- EP-A- 0 832 731

## Beschreibung

Die Erfindung betrifft eine Vorrichtung zum Verschließen des Bodens von aus Packungsmänteln aufgefalteten Verbundpackungen, insbesondere Getränkepackungen, wobei die Vorrichtung ein getaktetes Dornrad und ein Bodenformgerät mit einem Bodenformstempel, eine Luftaustrittsöffnungen aufweisenden Heizdüse und Einrichtungen zum Fertigformen und Versiegeln des Packungsbodens aufweist, wobei die Heizdüse mehrere miteinander verbundene Kästen und einen Deckel aufweist.

Vorrichtungen zum Verschließen von aus heißsiegelbar beschichteten Packungsmänteln aufgefalteten Verbundpackungen sind in vielfacher Form bekannt. Das Verschließen der Packungsböden erfolgt dabei regelmäßig erst beim Abfüller in sogenannten Füllmaschinen. Dort werden die einzelnen Packungsmäntel aufgefaltet und auf Dorne geschoben, wobei die Dorne einen rechteckigen, der späteren Form der Packung entsprechenden Querschnitt aufweisen und auf einem getakteten Dornrad gleichmäßig radial abstehend angeordnet sind. Zur Herstellung des Packungsbodens wird dann in den verschiedenen Stellungen des getakteten Dornrades der Bodenbereich des aufgefalteten Packungsmantels zunächst erhitzt (aktiviert), dann vorgefaltet und schließlich mittels Einrichtungen zum Fertigformen in die endgültige Form gebracht und gleichzeitig versiegelt. Da die verwendeten Packungsmäntel bereits heißsiegelbar beschichtet sind, beispielsweise mit einer dünnen Schicht aus Polyethylen, ist ein Verschließen des Packungsbodens ohne zusätzliches Verbindungsmedium möglich.

Durch die EP-A1 0 661 211 sind eine Verfahren und eine Vorrichtung zum Versiegeln von Packungen aus Verbundmaterial bekannt, wobei durch Aktivierung der Klebeflächen mit Heißluft der Deckel und der Boden mittels Presskleben verschlossen wird. Die Heißluft wird durch kleine Löcher auf die Aktivierungsflächen geblasen. Die Heizvorrichtung, in der die Löcher ausgeformt sind, besteht aus einem inneren und einem äußeren Heizkörper, zwischen denen die zuschließende Packung eingesetzt wird. Zur gleichmäßigen Verteilung der Heißluft ist die innere Heizkörper oszillierend angeordnet. Er kann um die Längs- und die Querachse der Vorrichtung während des Einblasens der Heißluft oszilliert werden.

Aus der DE-AS 12 44 548 ist eine Vorrichtung zum Verschließen von aus flach zusammengefalteten Schlauchstücken aufgerichteten Behältern bekannt, bei der eine Heißluftaustrittsöffnungen aufweisende Heizdüse vor der Erhitzung mittels eines Zylinders in eine Heizstellung gebracht wird, dort die Heißluft auf die zu versiegelnden Bereiche des Packungsbodens leitet und anschließend wieder in die Ausgangsposition (Ruhestellung) verschwenkt wird. Die Luftaustrittsöffnungen sind dabei als Bohrungen ausgeführt.

Eine andere Verschließeinrichtung für Behälter mit einem Verschluß aus thermoplastisch klebfähigem Material ist aus der DE-AS 15 11 573 bekannt, bei der die Heizdüse gleichfalls abwechselnd eine Ruhe- und eine Arbeitsposition einnehmen kann, um, gleichmäßig im Takt des Dornrades, die zu versiegelnden Bereich des Packungsbodens zu aktivieren. Hierbei sind die Luftaustrittsöffnungen punktförmig oder schlitzförmig ausgebildet. Auch hier verbleibt die Heizdüse für eine bestimmte Zeitspanne im Inneren des aufgefalteten Packungsmantels.

Aus der DE 17 61 315 B2 ist es bereits für sich bekannt, schlitzförmige Luftaustrittsöffnungen in den Eckbereichen der Heizdüse senkrecht zu deren Kanten anzuordnen.

Schließlich ist aus der EP 0 832 731 ein Verfahren zur Bodenbildung von aus Packungsmänteln aufgefalteten Verbundpackungen bekannt, wobei die Heizdüse während der Erhitzung gleichmäßig über die zu versiegelnden Bereiche des Packungsmantels geführt wird. Dazu ist eine Vorrichtung mit einem getakteten Dornrad und einem Bodenformgerät vorgesehen, welches eine im wesentlichen der Form des Dornes entsprechende mit einem rechteckigen Querschnitt versehene Heizdüse aufweist.

Allen bekannten Vorrichtungen haftet der Nachteil an, daß die zu erwärmenden Bereiche des Packungsmantels ungleichmäßig erwärmt werden. Zur Beschädigung des Verbundmaterials, insbesondere bei Verbunden ohne Aluminiumfolie, muß eine Überhitzung zuverlässig ausgeschlossen werden, um die Dicht- und Gassperrfunktion nicht zu gefährden. Das führt dazu, daß im direkten Austrittsbereich der Heißluft, also gegenüber der Luftaustrittsöffnungen, zwar eine ausreichende Erhitzung stattfindet, jedoch die Erwärmung im Bereich zwischen den Luftaustrittsöffnungen zumindest teilweise nicht ausreichend ist. Dieser Nachteil kann zwar teilweise durch eine entsprechende Geometrie der Luftaustrittsöffnungen beseitigt werden, jedoch hat dies einen erheblichen konstruktiven Aufwand der Heizdüse zur Folge.

Der Erfindung liegt daher die Aufgabe zugrunde, eine Vorrichtung der eingangs genannten und zuvor näher beschriebenen Art so auszugestalten und weiterzubilden, daß ein konstruktiv einfacher Aufbau der verwendeten Heizdüse ermöglicht wird, ohne auf die Qualität der Siegelung zu verzichten.

Die Lösung der Aufgabe besteht darin, daß die Heizdüse mehrere miteinander verbundene Kästen sowie einen Deckel aufweist. Die erfindungsgemäße Vorrichtung hat so einen konstruktiv äußerst einfachen Aufbau und ist daher besonders kostengünstig herstellbar und - durch ihren modularen Aufbau - in der Lage, in kurzer Zeit zu Umrüst- oder Wartungszwecken zerlegt und wieder montiert zu werden.

Die Heizdüse wird über den Bodenbereich des aufgefalteten Packungsmantels bewegt und die Aktivierung erfolgt während des Eintauchens in den und Hinausbewegens aus dem Packungsmantel. Je nach Geometrie der Heizdüse kann dabei der Bodenbereich innerhalb und/oder außerhalb des Packungsmantels aktiviert werden. Auf diese Weise ist eine besonders gute Aktivierung zu erreichen, da die Aktivierung einerseits kurz vor der Weiterbewegung des Dornrades in die Verformstation erfolgt.

Eine vorteilhafte Ausgestaltung der Erfindung sieht ferner vor, daß die Luftaustrittsöffnungen als Bohrungen und/oder Schlitze ausgeführt sind. Bevorzugt sind dabei die Schlitze in den Eckbereichen der Heizdüse senkrecht zu deren Kanten angeordnet. Da nun die erfindungsgemäße Heizdüse aus mehreren miteinander verbundenen Kästen besteht, ist eine besonders einfache Fertigung der kastenartigen Einzelelemente möglich, da die Schlitze in den "Nahtstellen" der benachbarten Kästen angeordnet sein können. Dadurch hat die erfindungsgemäße Heizdüse einen besonders einfachen Aufbau und ist somit kostengünstig herstellbar.

Die Erfindung wird nachfolgend anhand einer lediglich ein bevorzugtes Ausführungsbeispiel darstellenden Zeichnung näher erläutert. In der Zeichnung zeigen
- Fig. 1: eine Heizdüse der erfindungsgemäßen Vorrichtung in einer Seitenansicht auf eine Längsseite,
- Fig. 2: die Heizdüse aus Fig. 1 in einer Seitenansicht auf eine Stirnseite,
- Fig. 3 bis 5: Draufsichten von unten auf die Kästen der Heizdüse aus Fig. 1 und 2 und
- Fig. 6 bis 8: Draufsicht auf einen aufgeschnittenen und gerade gefalteten aktivierten Packungsmantel mit optimaler (Fig. 6), zu geringer (Fig. 7) und zu starker (Fig. 8) Aktivierung.

Aus den Figuren wird schnell der konstruktiv einfache Aufbau der Heizdüse der erfindungsgemäßen Vorrichtung ersichtlich.

Im dargestellten und insoweit bevorzugten Ausführungsbeispiel besteht die Heizdüse 1 aus drei, jeweils oben und unten offenen Kästen, nämlich dem oberen Kasten 2, dem mittleren Kasten 3 und dem unteren Kasten 4. Der untere Kasten 4 ist dabei nach unten (packungsinnenseitig) mit einem Deckel 5 verschlossen.

Die Heizdüse 1 ist in den Fig. 1 und 2 in ihren beiden Seitenansichten dargestellt, dort sind besonders gut die Luftaustrittsöffnungen zu erkennen, welche teilweise als Bohrungen 6 und teilweise als Schlitze 7 ausgeführt sind.

Die Fig. 3 bis 5 zeigen Draufsichten von unten auf die einzelnen Kästen 2, 3 und 4, wobei besonders die Ausbildung der Düsenstruktur bei den als Schlitze 7 ausgebildeten Luftaustrittsöffnungen erkennbar sind. Es ist schnell ersichtlich, daß der konstruktive Aufwand zum Aufbau einer solchen Heizdüse sehr einfach gestaltet werden kann, wenn die Schlitze 7 jeweils an den Rändern der einzelnen Kästen 2, 3 bzw. 4 angeordnet sind.

Es versteht sich von selbst, daß die äußeren Abmessungen der einzelnen Kästen 2, 3 bzw. 4 in etwa dem inneren Querschnitt eines auf einen Dorn einer Füllmaschine aufgeschobenen aufgefalteten Packungsmantels entspricht. Dabei muß die Größe so gewählt sein, daß zwischen Heizdüse 1 und (nicht dargestelltem) Packungsmantel ein ausreichender Luftspalt verbleibt, um Verklebungen bzw. Verschiebungen von bereits aktiviertem siegelfähigem Material wie beispielsweise Polyethylen zuverlässig auszuschließen.

Zur Aktivierung "taucht" nun die dargestellte Heizdüse, beaufschlagt mit Heißluft, in den vom Dorn abstehenden Bereich des Packungsmantels hinein. Bei der nicht rastenden Hinein- und Hinausbewegung überstreicht die Heizdüse 1 die zu aktivierenden Packungsbereiche, so daß eine äußerst gleichmäßige aktivierte Zone entsteht, bei der für den nachfolgenden Siegelvorgang eine optimale Temperatur einstellbar ist.

Es ist schnell ersichtlich, daß die dargestellte Geometrie der Luftaustrittsöffnungen, der Bohrungen 6 und Schlitze 7 nur beispielhaft gewählt sind, durch entsprechende überlappende Anordnung lassen sich auch größere Flächeninhalte gleichmäßig erhitzen oder sogar auch unterschiedliche Temperaturbereiche erzeugen, wenn diese für den Siegelvorgang notwendig sein sollten.

Schließlich ist in den Fig. 6 bis 8 dargestellt, daß die Qualität der Aktivierung mittels außerhalb des zu versiegelden Bodenbereiches, jedoch im Packungsboden vorgesehene Referenzmarken optisch überwacht werden kann. Dies kann auch vollautomatisch geschehen, wobei ein angeschlossener Regelkreis die Aktivierungstemperatur beeinflußt. Als Referenzmarken dienen dabei im dargestellten und in soweit bevorzugten Ausführungsbeispiel kreisförmige Referenzpunkte 8, die mit einem geringen Abstand voneinander durch Aktivierung während des Aktiviervorgangs erzeugt werden. Es ist klar, daß für jedes Packungsformat der Abstand der Referenzmarken empirisch ermittelt werden muß, da hierfür Faktoren wie Packstoffdicke, Aluminiumfolienstärke, Packungsgröße etc. eine Rolle spielen. Auch wenn die optische Beurteilung in der Praxis durch Eintauchen einer Optik in den oben offenen Packungsbehälter geschieht, ist in den Darstellungen gemäß Fig. 6 bis 8 der Bodenbereich eines Packungsmantels M aufgeschnitten und geradegelegt dargestellt.

Die optische Beurteilung der Aktivierungstemperatur geschieht nun folgendermaßen:

Die beiden mit geringem Abstand voneinander angeordneten Referenzpunkte 8 im Bodenbereich der Packungsmäntel lassen, betrachtet durch ein Polarisationsfilter, Aufschlüsse über die Qualität der Siegelung zu. Berühren sich die beiden Referenzpunkte 8 gerade, ist die Aktivierungstemperatur optimal eingestellt, wie in Fig. 6 zu sehen ist. Sind zwei einzelne Referenzpunkte 8' zu erkennen, wie in Fig. 7 dargestellt, so reicht die Aktivierungstemperatur nicht aus, es handelt sich vielmehr um eine "Unteraktivierung".

Die Pfeile verweisen auf nicht aktivierte Stellen im zu versiegelnten Bodenbereich des aufgeschnittenen Packungsmantels M. Fig. 8 zeigt eine unzulässige "Überaktivierung", bei der die beiden Referenzpunkte 8" ineinander übergehen. Hier ist deutlich erkennbar, daß insbesondere im Gegensatz zur Unteraktivierung in Fig. 7 - die aktivierten Flächen sich im gesamten Bereich über die zulässigen Grenzen strichpunktierte Linie bzw. Doppellinie = Faltlinie ausdehnen. In diesem Stadium neigt der aktivierte Bodenbereich darüber hinaus zur Blasenbildung.

## Patentansprüche

1. Vorrichtung zum Verschließen des Bodens von aus Packungsmänteln aufgefalteten Verbundpackungen, insbesondere Getränkepackungen, mit einem getakteten Dornrad und einem Bodenformgerät, wobei das Bodenformgerät einen Bodenformstempel, eine Luftaustrittsöffnungen aufweisende Heizdüse (1) und Einrichtungen zum Fertigformen und Versiegeln des Packungsbodens aufweist, wobei die Heizdüse (1) einen im wesentlichen der Form des Dornes entsprechenden rechteckigen Querschnitt aufweist,
**dadurch gekennzeichnet, daß** die Heizdüse (1) mehrere miteinander verbundene Kästen (2, 3, 4) und einen Deckel (5) aufweist.

2. Vorrichtung nach Anspruch 1,
**dadurch gekennzeichnet, daß** die Luftaustrittsöffnungen als Bohrungen (6) ausgeführt sind.

3. Vorrichtung nach Anspruch 1 oder 2,
**dadurch gekennzeichnet, daß** die Luftaustrittsöffnungen als Schlitze (7) ausgeführt sind.

4. Vorrichtung nach Anspruch 3,
**dadurch gekennzeichnet, daß** die Schlitze (7) in den Eckbereichen der Heizdüse (1) und senkrecht zu deren Kanten angeordnet sind.

5. Vorrichtung nach einem der Ansprüche 1 bis 4,
**dadurch gekennzeichnet, daß** die Heizdüse (1) so angeordnet ist, daß sie auf einer Kreisbahn in definiertem Abstand zum Dorn mit diesem mitführbar ausgestaltet ist.

## Claims

1. A device for sealing the floor of composite packages folded from packing sleeves, particularly beverage packages, having a clocked arbor wheel and a floor shaping device, the floor shaping device having a floor shaping stamp, a heating nozzle (1), which has air outlets, and devices for shaping and sealing the package floor, the heating nozzle (1) having a rectangular cross-section essentially corresponding to the shape of the arbor,
**characterized in that**
the heating nozzle (1) has multiple casings (2, 3, 4), which are connected to one another, and a cover (5).

2. The device according to Claim 1,
**characterized in that**
the air outlets are implemented as holes (6).

3. The device according to Claim 1 or 2,
**characterized in that**
the air outlets are implemented as slots (7).

4. The device according to Claim 3,
**characterized in that**
the slots (7) are positioned in the corner regions of the heating nozzle (1) and perpendicularly to their edges.

5. The device according to one of Claims 1 through 4,
**characterized in that**
the heating nozzle (1) is implemented so it may be moved along on a circular path with the arbor at a defined distance thereto.

## Revendications

1. Dispositif permettant de fermer le fond d'emballages composites obtenus par pliage d'enveloppes d'emballage, en particulier des emballages de boissons, avec une roue de mandrin cadencée et un appareil de formage du fond, moyennant quoi l'appareil de formage du fond contient un poinçon de formage du fond, une buse chauffante (1) présentant des orifices de sortie d'air et des dispositifs permettant le formage final et le scellement du fond de l'emballage, moyennant quoi la buse chauffante (1) a une coupe transversale rectangulaire correspondant sensiblement à la forme du mandrin,
**caractérisé en ce que** la buse chauffante (1) présente plusieurs caisses (2, 3, 4) reliées les unes aux autres et un fond (5).

2. Dispositif selon la revendication 1, **caractérisé en ce que** les orifices de sortie d'air sont configurés sous la forme d'alésages (6).

3. Dispositif selon l'une quelconque des revendications 1 ou 2, **caractérisé en ce que** les orifices d'évacuation de l'air sont réalisés sous la forme de fentes (7).

4. Dispositif selon la revendication 3, **caractérisé en ce que** les fentes (7) sont disposées dans les zones angulaires de la buse chauffante (1) et perpendiculaires à ses bords.

5. Dispositif selon l'une quelconque des revendications 1 à 4, **caractérisé en ce que** la buse chauffante (1) est disposée de telle sorte qu'elle est agencée pour pouvoir être entraînée avec le mandrin sur une trajectoire circulaire à une distance définie de celui-ci.
